# EUROPÄISCHE PATENTSCHRIFT

(11) **EP 0 305 456 B1**
(45) Veröffentlichungstag und Bekanntmachung des Hinweises auf die Patenterteilung: **01.07.1992**
(21) Anmeldenummer: 88902385.9
(22) Anmeldetag: 04.03.1988
(51) Int. Cl.: B65H 67/06

(54) **SPULENÜBERGABEGERÄT UND VERFAHREN ZUM BETRIEB DES GERÄTS**
PROCESS AND EQUIPMENT FOR TRANSFERRING BOBBINS
PROCEDE ET APPAREIL DE TRANSFERT DE BOBINES

(30) Priorität: 10.03.1987 DE 3707553
(43) Veröffentlichungstag der Anmeldung: 08.03.1989
(73) Patentinhaber: GEBALD, Gregor, D-41238 Mönchengladbach (DE); LANGEN, Manfred, D-41066 Mönchengladbach (DE)
(72) Erfinder: GEBALD, Gregor, D-41238 Mönchengladbach (DE); LANGEN, Manfred, D-41066 Mönchengladbach (DE)
(74) Vertreter: von Creytz, Dietrich, Dipl.-Phys.
(86) Internationale Anmeldenummer: DE8800114
(87) Internationale Veröffentlichungsnummer: WO8807019

(56) Entgegenhaltungen:
- DE-A- 3 244 917
- DE-A- 3 418 814
- DE-A- 3 502 611
- DE-A- 3 511 816
- DE-U- 8 321 639

## Beschreibung

Die Erfindung betrifft ein Spulenübergabegerät zum Weiterleiten von Spulen zwischen einer Spulenlieferstelle und einer Spulenabnahmestelle mit einem zentralen, der Spulenlieferstelle und/oder -abnahmestelle zugeordneten Materialflußrechner, der eine in die jeweilige Übergabeposition des Spulenübergabegeräts fahrende Antriebseinheit steuert.

Derartige Geräte werden insbesondere zum Weiterleiten von auf Kreuzspulmaschinen, Offenend-Spinnmaschinen oder Doppeldrahtmaschinen hergestellten zylindrischen oder konischen Spulen verwendet. Solche spulenbildenden Maschinen besitzen im allgemeinen am Ausgang einen Puffer für eine bestimmte Anzahl fertiggestellter Spulen. Der Puffer besteht beispielsweise aus einer Rinne, in der die Spulen, insbesondere auf einem Transportband, in einer Reihe zum Abtransport bereitgehalten werden.

Als Transportmittel zwischen Spulenlieferstelle und Spulenabnahmestelle werden Roboter verwendet, die die einzelnen Spulen der Reihe nach an der Lieferstelle aufnehmen und an der Abnahmestelle abliefern (vgl. DE-U 8321 639). Auf diese Weise werden die Spulen zwar sorgfältig und ohne die Gefahr einer Beschädigung weitergeleitet, die Roboter arbeiten aber relativ langsam, so daß sie jeweils nur wenige Lieferstellen bedienen können.

Eine größere Leistungsfähigkeit beim Übersetzen von fertigen Spulen zwischen einer Spulenlieferstelle und einer Spulenabnahmestelle wird mit Schwenkförderern erzielt, die auf einem als Gabel ausgebildeten Schwenkarm jeweils zugleich mehrere Spulen übersetzen können. Bei einem in der Praxis verwendeten Schwenkförderer ist vorgesehen, mehrere, z.B. vier oder fünf, Spulen aus dem Puffer am Ausgang der spulenbildenden Maschine auf den parallel zu der Reihe bereitgestellter Spulen gefahrenen Schwenkarm zu kippen. Anschließend wird der Schwenkarm zusammen mit den daraufliegenden Spulen, z.B. um 90°, horizontal geschwenkt und seitlich an die Abnahmeposition so herangefahren, daß die auf dem Schwenkarm liegenden Spulen von diesem zugleich nach der Seite hin abzukippen sind.

Wegen der Übernahme und der Abgabe jeweils mehrerer Spulen zugleich arbeiten die Schwenkförderer zwar schneller als die vorgenannten, lediglich einzelne Spulen übersetzenden Roboter, es sind aber bei jedem Arbeitsgang mehrere Schwenk- und Hubbewegungen erforderlich, so daß der Zeitaufwand immer noch beträchtlich ist; außerdem können die Schwenkförderer nur eingesetzt werden, wenn es die Konstruktion der Spulenabnahmestelle überhaupt ermöglicht, mehrere Spulen zugleich in die Lagerposition einzukippen.

Ein Spulenübergabegerät eingangs genannter Art kann aus DE-A-35 02 611 hergeleitet werden. In diesem Gerät wird in einer Richtung in einen Puffer gefördert und quer zu der Richtung wieder aus dem Puffer heraus weitergeliefert. Der unmittelbar gesteuerte Transport der Spulen von einer Spulmaschine beispielsweise zu den einzelnen Etagen eines Magazinwagens ist daher im Bekannten nicht möglich.

Der Erfindung liegt die Aufgabe zugrunde, ein Spulenladegerät, insbesondere für konische Kreuzspulen, zu schaffen, das ähnlich wie der lediglich einzelne Spulen nacheinander transportierende Roboter als Verbindungsglied zwischen allen Arten von spulenbildenden Maschinen und allen üblicherweise verwendeten Spulenabnahmestellen geeignet ist, aber beim übersetzen der Spulen so schnell arbeitet, daß der Investitionsaufwand im Verhältnis zu den die Spulen einzeln nacheinander übersetzenden Robotern beträchtlich vermindert wird.

Die erfindungsgemäße Lösung ist für das Spulenübergabegerät eingangs genannter Art gekennzeichnet durch eine zwischen Auslaß der Lieferstelle und Einlaß der Abnahmestelle für eine durchlaufende Übergabe von Spulen in Höhe und Neigung dem Weg zwischen der Spulenlieferstelle und der Spulenabnahmestelle beidseitig anzupassende Lieferbrücke.

Durch die Erfindung wird eine Ladebrücke als gerade Verbindung zum durchlaufenden Übersetzen Spule-für-Spule unmittelbar zu der vorgesehenen Lagerposition an der Spulenabnahmestelle geschaffen. Die Spulen können also nach Ausrichtung der Brücke auf geradem Wege von der Lieferstelle zur Abnahmestelle glatt "durchlaufen". Dieses erfindungsgemäß vorgesehene Durchlaufprinzip ermöglicht eine außerordentlich hohe Abräumleistung, weil von der spulenbildenden Maschine auslaufende Spulen in direktem Weg zurAbnahmestelle, z.B. zu einem Wagensystem mit Speicherkanälen, transportiert werden.

Ein besonderer Vorteil der Erfindung besteht darin, daß die Spulen mit der Hülse stehend, liegend mit der Stirnseite nach vorn oder - vor allem bei zylindrischen Spulen - rollend über die Ladebrücke in einem Zuge abzutransportieren sind. Die Ladebrücke wird so ausgebildet, gelagert, bzw. angetrieben, daß sie zugleich der Lieferposition jeder spulenbildenden Maschine und der Position der jeweils vorgesehenen Spulenabnahmestelle - gegebenenfalls Etage-für Etage-anzupassen ist.

Mit Hilfe der erfindungsgemäßen Ladebrücke können die Spulen von Liefermaschinen abgenommen werden, die eine Abtransportentnahme oder zwei (oder mehr) Transportbänder-Abnahmestellen besitzen. Außerdem ist die erfindungsgemäße Ladebrücke geeignet sowohl übereinanderliegende Etagen als auch nebeneinander liegende Kanäle eines beispielsweise als Wagen oder Trolley ausgebildeten Abnahmesystems abzufahren. Übliche Wagen bzw, Trolley-Systeme können auch wahlweise an der einen oder anderen Stirnseite bedient werden, indem jeweils mehrere Spulen, z.B. bis zu fünf Spulen, in einer Reihe hintereinander in die Speicherkanäle eingeführt werden.

Gemäß weiterer Erfindung kann die Ladebrücke um eine auf der Antriebseinheit höhenverstellbare Achse verschwenkbar gelagert werden. Alternativ kann es aber auch günstig sein, die Ladebrücke auf einer Hubzylinderanordnung zu lagern. Vorzugsweise wird dann jedem Längsende - also der Spulenauflaufseite und der Spulenablaufseite - der Ladebrücke ein Paar gleichlaufend angetriebener Zylinder zugeordnet, wobei die beiden Hubzylinderpaare unabhängig voneinander so zu betätigen sind, daß Eingang und Ausgang der Ladebrükke den jeweiligen Positionen von Liefer- und Abnahmestelle exakt und mit im wesentlichen einer Hubzylinderbewegung anzupassen sind. Schließlich soll die Ladebrücke an der Antriebseinheit eine Grundposition oder Fahrposition besitzen, in der sie beim Weiterbewegen der Antriebseinheit von einer Maschine zur nächsten Maschine bzw. in die Bereitstellungsposition möglichst wenig Platz einnimmt.

Die Übergabe der an der Lieferstelle bereitgehaltenen Spulen erfolgt beispielsweise entweder durch ein Transportband, durch Ausbildung der Lieferstelle als Rollenbahn oder Rutsche oder mit Hilfe eines der Ladebrücke zugeordneten Pushers. Im Einzelfall kann es auch günstig sein, der Ladebrücke eine Sperre zuzuordnen, mit deren Hilfe die Zahl der übergebenden Spulen der Zahl der an der Abnahmestelle jeweils auf einmal abzugebenden Spulen anzupassen ist.

Erfindungsgemäß wird die Ladebrücke zusammen mit der sie tragenden Antriebseinheit durch einen zentralen Materialflußrechner gesteuert, der vorzugsweise mit Daten sowohl der spulenbildenden Maschine als auch der Abnahmestelle versorgt wird. Der zentrale Rechner soll gegebenenfalls so programmiert werden, daß er die Antriebseinheit und falls erforderlich auch die jeweilige Spulenabnahmestelle, insbesondere ein Wagen-oder Trolleysystem, an eine Spulenlieferstelle ordert, deren Puffer mit fertiggestellten Spulen gefüllt ist. Der Rechner soll ferner mit Angaben über die jeweilige Spulenart und den Spulendurchmesser sowie die Lage (stehend, liegend oder rollend), in der die einzelnen Spulen zu transportieren sind, versorgt werden.

Nach Positionierung der Antriebseinheit zwischen Lieferstelle und Abnahmestelle wird die Ladebrücke ausgefahren und zwischen Lieferstelle undjeweiligerAbnähmestelle ausgerichtet. Außerdem wird sie sich dem aus Art, Größe und Lage derjeweiligen Spulen ergebenden Erfordernissen angepaßt. Nach Positionierung werden die Sperre, der Pusher und/oder ein Transportband an der Lieferstelle bzw, an der Ladebrücke so betätigt, daß eine vorgegebene Anzahl von Spulen in einem Zuge, also Spule-nach-Spule, unmittelbar zu übergeben sind. Auch dieser Vorgang soll direkt oder indirekt von dem zentralen Rechner gesteuert werden, Letzterer soll schließlich so programmiert werden, daß er die Ladebrücke jeweils nach Auffüllung eines Fachs in der Abnahmestelle automatisch am nächsten Lagerfach zur Übernahme weiterer Spulen positioniert.

Wenn die Spulen mit Hilfe der Ladebrücke auf geradem Wege durchlaufend Spule-für-Spule unmittelbar zu der vorgesehenen Lagerposition an der Spulenabnahmestelle transportiert werden sollen, muß der mit Spulen zu füllende Kanal des Abnahmesystems vor der Übergabe mit der Längsrichtung der Ladebrücke gefluchtet werden. Das setzt im allgemeinen voraus, daß ein Wagen oder Trolley an jeder Ladestelle um 90° zu schwenken ist, um die Längsrichtungen von Spulenkanal im Wagen bzw. im Trolley einerseits und Ladebrücke andererseits zu fluchten.

Die beschriebene zusätzliche Schwenkbewegung des Spulenabnahmesystems ist im allgemeinen problemlos und mit nur geringem Zeitaufwand auszuführen, da das Schwenken nur einmal für die Gesamtheit der überzusetzenden Spulen erfolgen muß.

Anhand der schematischen Darstellung von Ausführungsbeispielen werden Einzelheiten der Erfindung erläutert. Es zeigen:
Fig. 1 ein erstes Ausführungsbeispiel einer fahrbaren Antriebseinheit mit Ladebrücke und nachgeschaltetem Wagensystem;
Fig. 2 ein zweites Antriebsbeispiel einer fahrbaren Antriebseinheit mit hubschwenkbarer Ladebrücke für rollende Spulenförderung in die Rinnen eines Spulenwagen-Systems;
Fig. 3 die Antriebseinheit nach Fig. 2 für eine Förderung von Spulen liegend mit der Stirnseite nach vorn in einen Stangenwagen;
Fig. 4 die Antriebseinheit nach Fig. 3 mit nachgeschaltetem Dornenwagen; und
Fig. 5 die Antriebseinheit nach Fig. 2 für eine Förderung von auf der Hülse stehenden Kreuzspulen in die Fächer eines Trolleysystms.

Das in Fig. 1 einerseits und in den Fig. 2 bis 5 andererseits im Prinzip dargestellte und insgesamt mit 1 bezeichnete Spulenübergabegerät besteht im wesenlichen aus einer Antriebseinheit 2 und einer Ladebrücke 3. Die Ladebrücke 3 nach Fig. 1 ist um eine auf der Antriebseinheit 2 in Pfeilrichtung 4 höhenverstellbare Achse 5 in Pfeilrichtung 6 schwenkbar gelagert. Nach Positionierung der Antriebseinheit 2 in Pfeilrichtung 7 zwischen einer insgesamt mit 9 bezeichneten Abnahmestelle kann die Ladebrücke 3 zugleich an die Position des Auslasses 10 der Lieferstelle 8 und an die Position eines Einlasses 11 der Abnahmestelle 9 angepaßt werden.

Bei dem Auslaß 10 der Lieferstelle 8 kann es sich beispielsweise um ein als Puffer von Kreuzspulen ausgebildetes Transportband 12 am Ausgang einer Offenend-Spinnmaschine, einer Kreuzspulmaschine oder einer Doppeldrahtmaschine handeln. Je nach Wunsch oder Ausbildung der spulenbildenden Maschine können die zur Ablieferung bereiten Spulen 13 im Fall a von Fig. 1 liegend mit der Stirnseite nach vorn, im Fall b von Fig. 1 rollend oder im Fall c von Fig. 1 mit der Hülse stehend vom Transportband 12 über die Ladebrücke 3 zu dem jeweils angefahrenen Einlaß 11 der Abnahmestelle 9 transportiert werden.

Eine Abwandlung der Antriebseinheit 2 wird in den Fig. 2 bis 5 dargestellt. Die Antriebseinheit 2 besitzt in diesem Fall zwei Paare 14 und 15 von Hubzylindern, von denen das Zylinderpaar 14 dem Auslaß 10 der Lieferstelle 8 und das Zylinderpaar 15 dem Einlaß 11 der Abnahmestelle 9 zugewendet wird. Mit Hilfe der Hubzylinderpaare 14 und 15 kann die Ladebrücke 3 in der Regel mit einer einzigen Zylinderbewegung der Lieferstelle 8 jeder spulenbildenden Maschine oder jeder Position der verschiedenen Einlässe 11 der Abnahmestette 9 fast augenblicklich angepaßt werden.

In Fig. 2 wird ein Spulenübergabegerät 1 mit nachgeschaltetem Spulenwagen 16 dargestellt. Dabei wird vorgesehen, daß die - hier vorzugsweise zylindrischen - Spulen 13 in die jeweiligen Rinnen 17 des Spulenwagens 16 einrollen.

Fig. 3 zeigt den Fall eines Spulenübergabegeräts 1, dessen Ladebrücke 3 füreinen liegenden Spulentransport (die Spulenhülse steht parallel zur Transportrichtung) ausgebildet ist. In diesem Falle laufen die Spulen auf im Spulenwagen 16 vorgesehene Stangenpaare 18 auf; sie können nach dort bis zur Füllung jeweils eines Stangenfachs 19, z.B. mit Hilfe eines Pushers 20, eingeschoben werden.

Im Ausführungsbeispiel nach Fig. 4 wird vorgesehen, daß die Spulen 13 bei Transport auf der Ladebrücke 3 wie in Fig. 3 auf in einem Spulenwagen 16 schräg liegende Dornen 21 gewissermaßen aufgefädelt werden. Dazu wird die Ladebrücke 3 in Bezug auf den Spulenwagen 16 so ausgebildet, daß die einzelnen Spulen 13 durch ihre Schwerdraft zu den Dornen 21 rutschen und die Dornen 21 in die Spulenhülsen 22 eingeführt werden.

Im Ausführungsbeispiel nach Fig. 5 wird vorgesehen, die einzelnen Spulen 13 auf der Hülse 22 stehend mit Hilfe der Ladebrücke 3 in die Fächer 23 eines Trolleys 24 zu fördern. Auch in diesem Fall kann ein Pusher 20 zum Nachschieben der Spulen 13 eingesetzt werden. In Fig. 5 wird der Trolley 24 in zwei Ansichten A und B schematisch dargestellt. Die AnsichtAzeigt den Trolley 24 in derTransportposition hängend an einer Schiene 25. Die Ansicht B zeigt den Trolley 24 in einer seitlich geschwenkten und mit seinen Einlässen 11 dem Spulenübergabegerät 1 zugewendeten Ladeposition. Zum Heranfahren an die Ladeposition kann der Trolley 24 von der Hauptschiene 25 auf ein Nebengleis 26 gebracht werden.

Nach der vorstehenden Beschreibung besteht das erfindungsgemäße Spulenübergabegerät im wesentlichen aus einem Gestellrahmen, einem elektromechanisch verstellbaren Hubschlitten, nicht angetriebener Rollenbahn bzw. angetriebenem Förderer, Niveauregulierung mit hydraulischer oder pneumatischer Steuerung, Spulenkippeinrichtung, Pusheinrichtung, Spulendurchlaufsicherung (Sperre) und der Antriebseinheit mit integrierter elektronischer Steuerung. Bein einem derart ausgestattetem Spulenübergabegerät kommt grundsätzlich folgender Funktionsablauf in Frage:
Nach Pufferung einer bestimmten Anzahl von Spulen 13 auf dem Transprortband 12 am Auslaß 10 einer spulenbildenden Maschine wird an die zentrale Materialflußsteuerung gemeldet, daß ein Entladevorgang vorgenommen werden muß. Diese Meldung wird von der zentralen Steuerung an das Spulenübergabegerät mit entsprechenden Angaben über Spulenart, -durchmesser und -lage weitergegeben. Daraufhin fährt das Spulenübergabegerät mit eigenem Antrieb entweder schienen- oder induktiv geführt in die Übergabeposition am Auslaß 10 der Spulenbildenden Maschine und verriegelt sich automatisch. Je nach Spulenart (konisch oder zylindrisch) und Weitertransport der Spulen (Wagensystem, Hängefördersystem) wird die als Hubschlitten ausgebildete Ladebrücke über den elektronischen Antrieb und eine Rollenbahn oder alternativ einen Förderer mit Hilfe der hydraulischen bzw.pneumatischen Niveau-regelung aus einer für den Transport vorgesehenen Grundstellung in die Übergabeposition gefahren.

Anschließend wird überdie zentrale Steuerung an den Auslaß 10 der spulen bildenden Maschine gemeldet, daß mit dem Entladevorgang begonnen werden kann. Nach Beendigung des Entladevorgangs wird die Ladebrücke wieder in ihre Grundstellung gefahren, die Antriebseinheit des Spulenübergabegeräts wird entriegelt und je nach Anforderung in die nächste Übernahmeposition einer spulenbildenden Maschine oder an einen zentralen Bereitstellungsplatz gefahren.

## Patentansprüche

1. Spulenübergabegerät (1) zum Weiterleiten von Spulen (13) zwischen einer Spulenlieferstelle (8) und einer Spulenabnahmestelle (9) mit einem zentralen, der Spulenlieferstelle (8) und/oder -abnahmestelle (9) zugeordneten Materialflußrechner, der eine in die jeweilige Übergabeposition des Spulenübergabegeräts (1) fahrende Antriebseinheit steuert,
gekennzeichnet durch
eine zwischen Auslaß (10) der Lieferstelle (8) und Einlaß (11) der Abnahmestelle (9) für eine durchlaufende Übergabe der Spulen (13) in Höhe und Neigung dem Weg zwischen der Spulenlieferstelle (8) und der Spulenabnahmestelle (9) beidseitig anzupassende Lieferbrücke (3).

2. Spulenübergabegerät nach Anspruch 1,
dadurch gekennzeichnet,
daß die Ladebrücke (3) als gerade Verbindung zum durchlaufenden Übersetzen Spule-für-Spule unmittelbar in die Spulenaufnahmestelle (9), insbesondere in einen Aufnahmeschacht bzw. -kanal der letzteren, ausgebildet ist.

3. Spulenübergabegerät nach Anspruch 1 oder 2,
dadurch gekennzeichnet,
daß die Ladebrücke (3) als Hub-Schwenk-Schlittenförderer, vorzugsweise als Bandförderer oder Rollenförderer, ausgebildet ist.

4. Spulenübergabegerät nach einem oder mehreren der Ansprüche 1 bis 3,
dadurch gekennzeichnet,
daß die Ladebrücke (3) um eine auf der Antriebseinheit (2) höhenverstellbare Achse (5) schwenkbar gelagert ist.

5. Spulenübergabegerät nach einem oder mehreren der Ansprüche 1 bis 4,
dadurch gekennzeichnet,
daß die Ladebrücke (3) auf einer Hubzylinderanordnung (14, 15) gelagert ist.

6. Spulenübergabegerät nach Anspruch 5,
dadurch gekennzeichnet,
daß die Hubzylinderanordnung aus zwei Hubzylinderpaaren (14, 15) besteht, daß das eine, gleichlaufend angetriebene Hubzylinderpaar (14) der der Spulenlieferstelle (8) zuzuwendenden Spulenauflaufseite der Ladebrücke (9) zugeordnet ist und daß das andere in sich gleichlaufend aber unabhängig vom ersten Hubzylinderpaar anzutreibende Hubzylinderpaar (15) der der Spulenabnahmestelle (9) zuzuwendenden Spulenablaufseite der Ladebrücke (3) zugeordnet ist.

7. Spulenübergabegerät nach einem oder mehreren der Ansprüche 1 bis 6,
dadurch gekennzeichnet,
daß die Ladebrücke (3) eine beim Fahren der Antriebseinheit (2) von einer Spulenlieferstelle (8) zur nächsten Spulenlieferstelle (8) einzunehmende Fahr- bzw. Grundposition besitzt.

8. Spulenübergabegerät nach einem oder mehreren der Ansprüche 1 bis 6,
dadurch gekennzeichnet,
daß der Ladebrücke (3) ein Pusher (20) oder dergleichen zum Überführen der an derspulenbildenden Maschine bereitgehaltenen Spulen (13) auf die Ladebrücke (3) zugeordnet ist.

9. Spulenübergabegerät nach einem oder mehreren der Ansprüche 1 bis 8,
dadurch gekennzeichnet,
daß die Ladebrücke (3) eine die Zufuhr von Spulen (13) von der spulenbildenden Maschine auf eine im Einzelfall vorzugebende Zahl beschränkende Sperre besitzt.

10. Spulenübergabegerät nach einem oder mehreren der Ansprüche 1 bis 9,
dadurch gekennzeichnet,
daß ein Fördern von Spulen (13) in ein als Wagen- oder Hängesystem ausgebildetes Spulenlager (4) vorgesehen ist.

11. Verfahren zum Betrieb des Spulenübergabegeräts nach einem oder mehreren der Ansprüche 1 bis 10,
dadurch gekennzeichnet,
daß die position der Ladebrücke (3) sowohl an der jeweiligen Spulenlieferstelle (8) als auch an der Spulenabnahmestelle (9) und gegebenenfalls die Stellung der die Spulenzufuhr steuernden Sperre sowie der Spulenpusher (20) in Abhängigkeit von vom Materialflußrechner vorgegebenen Werten geregelt werden.

## Claims

1. Bobbin transfer device (1) for passing bobbins (13) between a bobbin supply station (8) and a bobbin take-off station (9) with a central material flow computer which is allocated to the bobbin supply station (8) and/or take-off station (9) and controls a driving unit travelling into the respective transfer position of the bobbin transfer device (1),
characterised by
a supply bridge (3) which is to be adapted in height and inclination on both sides to the path between the bobbin supply station (8) and the bobbin take-off station (9) between outlet (10) of the supply station (8) and inlet (11) of the take-off station (9) for continuous transfer of the bobbins (13).

2. Bobbin transfer device according to claim 1,
characterised in that
the loading bridge (3) is designed as a straight connection for continuous bobbin-for-bobbin translation directly into the bobbin receiving station (9), in particular into a receiving shaft or duct thereof.

3. Bobbin transfer device according to claim 1 or 2,
characterised in that
the loading bridge (3) is designed as a lifting-pivoting-sliding conveyor, preferably as a belt conveyor or roller conveyor.

4. Bobbin transfer device according to one or more of claims 1 to 3,
characterised in that
the loading bridge (3) is mounted pivotally about a shaft (5) which is vertically adjustable on the driving unit (2).

5. Bobbin transfer device according to one or more of claims 1 to 4,
characterised in that
the loading bridge (3) is mounted on a hydraulic jack arrangement (14, 15).

6. Bobbin transfer device according to claim 5,
characterised in that
the hydraulic jack arrangement consists of two pairs of hydraul ic jacks (14,15), in that one synchronously driven pair of hydraulic jacks (14) is allocated to the bobbin run-on side of the loading bridge (9) to be turned toward the bobbin supply station (8) and in that the other pair of hydraulic jacks (15) to be driven synchronously in itself but independently of the first pair of hydraulic jacks is allocated to the bobbin outlet side of the loading bridge (3) to be turned toward the bobbin take-off station (9).

7. Bobbin transfer device according to one or more of claims 1 to 6,
characterised in that
the loading bridge (3) possesses a travel or basic position to be adopted when the driving unit (2) travels from one bobbin supply station (8) to the next bobbin supply station (8).

8. Bobbin transfer device according to one or more of claims 1 to 6,
characterised in that
the loading bridge (3) is allocated a pusher (20) or the like for transporting the bobbins (13) kept in readiness on the bobbin-forming machine onto the loading bridge (3).

9. Bobbin transfer device according to one or more of claims 1 to 8,
characterised in that
the loading bridge (3) possesses a barrier restricting the supply of bobbins (13) from the bobbin-forming machine to a number to be predetermined in each individual case.

10. Bobbin transfer device according to one or more of claims 1 to 9,
characterised in that
conveyance of bobbins (13) into a bobbin store (4) designed as a carriage or suspension system is proposed.

11. Method of operating the bobbin transfer device according to one or more of claims 1 to 10,
characterised in that
the position of the loading bridge (3) both at the respective bobbin supply station (8) and at the bobbin take-off station (9) and optionally the location of the barrier controlling the bobbin feed and the bobbin pusher (20) are controlled as a function of values predetermined by the material flow computer.

## Revendications

1. Appareil de transfert de bobines (1) pour transférer des bobines (13) entre une station d'alimentation en bobines (8) et une station de réception de bobines (9) comprenant un calculateur central de flux de matériel qui est associé à la station d'alimentation en bobines (8) et/ou à la station de réception de bobines (9) et commande une unité d'entrainement se déplaçant dans la position de transfert considérée de l'appareil de transfert de bobines (1),
caractérisé par
un pont de chargement (3) qui doit être adapté de chaque côté en hauteur et en inclinaison entre la sortie (10) de la station d'alimentation (8) et l'entrée (11) de la station de réception (9), à la distance séparant la station d'alimentation en bobines (8) et la station de réception de bobines (9) afin d'assurer un transfert continu des bobines (13).

2. Appareil de transfert de bobines selon la revendication 1,
caractérisé en ce que
le pont de chargement (3) est réalisé sous forme de jonction droite pour un transfert continu bobine par bobine directement dans la station de réception de bobines (9), en particulier dans un puits ou un canal de réception de cette dernière.

3. Appareil de transfert de bobines selon la revendication 1 ou 2,
caractérisé en ce que
le pont de chargement (3) est réalisé sous forme de chariot transporteur élévateur et pivotant, de préférence sous forme de bande transporteuse ou de transporteur à rouleaux.

4. Appareil de transfert de bobines selon l'une ou plusieurs des revendications 1 à 3,
caractérisé en ce que
le pont de chargement (3) est monté pivotant autour d'un arbre (5) réglable en hauteur sur l'unité d'entrainement (2).

5. Appareil de transfert de bobines selon l'une ou plusieurs des revendications 1 à 4,
caractérisé en ce que
le pont de chargement (3) est monté sur un agencement de vérins de levage (14, 15).

6. Appareil de transfert de bobines selon la revendication 5,
caractérisé en ce que
l'agencement de vérins de levage est composé de deux paires de vérins de levage (14, 15), en ce que l'une (14) des paires de vérins de levage entraînée de manière synchrone est associée au côté d'entrée des bobines du pont de chargement (3) qui doit être tourné vers la station d'alimentation en bobines (8) et en ce que l'autre paire de vérins de levage (15) entraînée de manière synchrone mais indépendamment de la première paire de vérins de levage est associée au côté de sortie des bobines du pont de chargement (3) qui doit être tourné vers la station de réception des bobines (9).

7. Appareil de transfert de bobines selon l'une ou plusieurs des revendications 1 à 6,
caractérisé en ce que
le pont de chargement (3) possède une position de transport ou une position de base qu'il doit adopter lors du déplacement de l'unité d'entraînement (2) d'une station d'alimentation en bobines (8) vers la station d'alimentation en bobines (8) suivante.

8. Appareil de transfert de bobines selon l'une ou plusieurs des revendications 1 à 6,
caractérisé en ce qu'un
poussoir (20) ou analogue est associé au pont de chargement (3) pour transférer les bobines (13) en attente sur le bobinoir sur le pont de chargement (3).

9. Appareil de transfert de bobines selon l'une ou plusieurs des revendications 1 à 8,
caractérisé en ce que
le pont de chargement (3) possède un dispositif de blocage limitant l'arrivée de bobines (13) en provenance du bobinoir à un nombre devant être prédéterminé cas par cas.

10. Appareil de transfert de bobines selon l'une ou plusieurs des revendications 1 à 9,
caractérisé en ce qu'il
est prévu un transport de bobines (13) vers un dispositif de stockage de bobines (16) réalisé sous forme de chariot ou de système à suspension.

11. Procédé d'exploitation de l'appareil de transfert de bobines selon l'une ou plusieurs des revendications 1 à 10,
caractérisé en ce que
la position du pont de chargement (3) tant au niveau de la station d'alimentation en bobines (8) qu'au niveau de la station de réception de bobines (9) et éventuellement la position du dispositif de blocage commandant l'arrivée de bobines ainsi que celle du poussoir de bobines (20) sont réglées en fonction de valeurs prédéterminées par le calculateur de flux de matériel.
